# FASCICULE DE BREVET EUROPEEN

(11) **EP 0 490 008 B1**
(45) Date de publication et mention de la délivrance du brevet: **17.06.1998**
(21) Numéro de dépôt: 90440118.9
(22) Date de dépôt: 11.12.1990
(51) Int. Cl.: E05B 49/00

(54) **Dispositif de serrure inviolable comportant une clé dont le fonctionnement est à la fois mécanique et électronique**
Sicherheitsschloss mit elektro-mechanischem Schlüssel
Security lock with electro-mechanical key

(43) Date de publication de la demande: 17.06.1992
(73) Titulaire: DéNY, F-80960 Saint-Blimont (FR)
(72) Inventeur: Barge, Eric, F-76470 Le Treport (FR)
(74) Mandataire: Dawidowicz, Armand

(56) Documents cités:
- GB-A- 2 073 808
- US-A- 4 209 782
- US-A- 4 642 631

## Description

La présente invention concerne un dispositif de serrure inviolable comportant une clé dont le fonctionnement est à la fois mécanique et électronique.

Les dispositifs à clés mécaniques connus à ce jour présentent l'inconvénient que les clés peuvent être dupliquées. D'autre part, des clés souples et des passe-partout peuvent les remplacer pour l'ouverture des serrures.

D'autres dispositifs à cartes plastiques et mémoires électroniques sont d'une manipulation difficile et, présentant de multiples contacts électriques, sont facilement détériorés, sur la clé ou sur la serrure.

On connaît par ailleurs (voir par exemple US-A-4.642.631 ou US-A-4.209.782) des serrures comportant une clé dont le fonctionnement est à la fois mécanique et électronique. Dans ces serrures connues, la clé comporte au moins quatre contacts électriques et la serrure elle-même comporte une connexion avec au moins six broches de contact. La construction de telles serrures connues est compliquée et onéreuse, avec des risques élevés d'encrassement des contacts.

La présente invention entend remédier à ces inconvénients en proposant un dispositif incorporant une clé mécanique possédant au moins un panneton connecté à une serrure par seulement deux ou trois contacts électriques dont l'un est le panneton lui-même, la clé et la serrure incorporant des circuits électroniques et échangeant des signaux d'identification codés.

La présente invention a ainsi pour objet un dispositif de commande du pêne d'une serrure du type comprenant une clé comportant une tige électriquement conductrice et au moins un panneton et une serrure comportant un logement de clé, ladite clé étant adaptée à commander la rotation dudit logement de clé, ladite serrure comportant un circuit électronique et un moyen de commande électrique du pêne, comportant un circuit électronique relié à des contacts électriques, ledit circuit électronique incluant une mémoire, caractérisé en ce que les contacts de la clé comprennent la tige électriquement conductrice ou un panneton de ladite tige et un second contact électrique positionné en bout de la clé et isolé électriquement de ladite tige, ledit circuit électronique comporte un modulateur-démodulateur connecté aux contacts électriques de la clé et un circuit numérique connecté à ce modulateur-démodulateur de telle manière que les signaux logiques émis par la serrure et par le circuit modulent une tension d'alimentation du circuit, ledit logement de clé comporte des contacts électriques tournants correspondant aux contacts électriques de la clé et le circuit électronique de la serrure comprend un modulateur-démodulateur relié à l'un des contacts électriques tournants, un microcontrôleur ou un circuit d'interface série-parallèle relié à un moyen de commande électrique du pêne et une mémoire, le microcontrôleur étant agencé pour alimenter le moyen de commande électrique.

La réduction à deux du nombre de contacts sur la clés, permise par l'utilisation d'un modulateur-démodulateur, simplifie considérablement la construction de la clé et du logement de clé et réduit les risques d'encrassement des contacts pouvant conduire à des dysfonctionnements.

D'autres avantages, buts et caractéristiques de l'invention ressortiront de la description qui va suivre, faite en regard du dessin annexé dans un but explicatif et nullement limitatif.

Dans le dessin annexé :
- la figure 1 représente une vue en coupe longitudinale d'un premier mode de réalisation d'une clé d'un dispositif selon l'invention.
- la figure 2 représente une vue schématique d'une serrure selon l'invention.
- la figure 3 représente un synoptique d'échange de signaux électroniques entre la serrure et la clé.
- la figure 4 représente une vue en coupe longitudinale d'un deuxième mode de réalisation d'une clé selon l'invention pouvant fonctionner avec une serrure telle que décrite dans la figure 2.
- la figure 5 représente une vue en coupe longitudinale d'un troisième mode de réalisation d'une clé selon l'invention pouvant fonctionner avec une serrure telle que décrite dans la figure 2 mais avec des échanges de signaux différents de ceux présentés en figure 3.

Dans la figure 1 sont représentés une tige électriquement conductrice 1 portant deux pannetons 2 et 3 et un contact électrique 4, évidée le long de son axe par un évidement 5, ledit évidement 5 contenant une liaison électrique 6 reliée électriquement au contact électrique 4 et isolée électriquement de la tige 1, la tige 1 et la liaison électrique 6 étant reliées à deux bornes 8 et 9 d'un circuit électronique 50 comportant un modulateur-démodulateur 7, ledit modulateur-démodulateur 7 étant à son tour relié à un circuit numérique 10 par quatre liaisons électriques 11, 12, 13 et 14.

La tige 1 et les pannetons 2 et 3 sont mécaniquement compatibles avec les serrures mécaniques classiques. Le modulateur-démodulateur 7 émet, en fonction du signal électrique qu'il reçoit entre la tige 1 et la liaison 6, deux tensions de références, l'une positive sur la liaison 11, l'autre négative sur la liaison 14 et un signal binaire sur la liaison 13. Pour ce faire, le modulateur-démodulateur 7 peut notamment contenir un numériseur, un circuit à seuil, des condensateurs ou des amplificateurs opérationnels, selon des schémas électriques connus.

Les liaisons électriques 6, 11, 12, 13, 14 peuvent être réalisées par des fils électriques ou par des pistes sur un circuit imprimé, par exemple.

Le circuit numérique 10 comporte une mémoire non volatile 15 et un moyen de codage 16. La mémoire non volatile 15 conserve un numéro d'identification unique. Le moyen de codage 16 code le signal reçu sur la liaison 13 en fonction du numéro d'identification conservé en mémoire 15, selon une combinaison mathématique commune de toutes les clés et mémorisée dans la mémoire 15, ou selon une combinaison mathématique réalisée par une logique cablée ou masquée, et renvoie un signal codé sur la liaison 12. Pour ce faire, le moyen de codage 16 peut notamment être constitué d'un microcontrôleur à mémoire masquée.

La fonction du modulateur-démodulateur 7 est donc, en entrée, de démoduler un signal variable et un signal de tension continue tous deux portés par la tige 1 et la liaison électrique 6, et, en sortie, de moduler le signal variable provenant du circuit 10 avec le signal de tension continue de manière à émettre ce signal modulé sur la liaison 6 et la tige 1. Le modulateur-démodulateur 7 peut moduler et démoduler les signaux par multiplication ou par addition.

Selon le mode de fonctionnement du microcontrôleur 16 présenté plus haut, le numéro conservé en mémoire 15 est inviolable puisque le codage réalisé par le microcontrôleur 16 empêche une lecture directe du numéro conservé en mémoire morte 15. La description des figures 2 et 3 permettra de comprendre quels types de signaux sont envoyés à la clé entre la tige 1 et le contact électrique 4.

Il est à noter que préférentiellement, la tige 1 sert de masse et porte une tension de référence nulle.

Dans la figure 2 sont représentés un logement de clé 17 comportant deux contacts électriques tournants 18 et 52, un pêne 49, un moyen de commande électrique 25 du pêne 49, un entraîneur 26, un guidage de pêne mécanique 27 et un circuit électronique 51 comportant un modulateur-démodulateur 19, une alimentation 20, un microcontrôleur 21, un générateur de nombres aléatoires 22 et une mémoire 23. Le contact 18 et le modulateur-démodulateur 19 sont reliés par une liaison électrique 28. Le microcontrôleur 21 est relié au moyen de commande 25 par des liaisons électriques 29.

Le logement de clé 17 possède une rotation commandée par la clé telle que présentée en regard de la figure 1. Les contacts électriques 18 et 52 sont placés en vis à vis des contacts de la clé et les contacts électriques entre la clé et la serrure sont assurés pendant la rotation du logement de clé 17.

Il est à noter que la serrure présentée en regard de la figure 2 comporte les éléments d'une serrure mécanique classique, à savoir un logement de clé tournant 17 et un pêne 49.

La connexion électrique de la clé reliée aux circuits électroniques 51 et les échanges de signaux entre eux, permettent de valider le fonctionnement de cette serrure mécanique classique par l'intermédiaire du moyen de commande électrique 25 du pêne 49. Ce moyen de commande 25 peut être constitué d'un embrayage électrique mettant en relation mécanique le logement de clé 17 et l'entraîneur 26.

Le moyen de commande 25 peut aussi être constitué des circuits électro-moteurs de pêne électrique, ces circuits étant directement commandés par le circuit électronique 51.

Le circuit électronique 51 a une fonction similaire à celle présentée pour le circuit électronique 50 en regard de la figure 1. Le modulateur-démodulateur 19 module le signal représentant le nombre aléatoire généré par le générateur 22 par la tension d'alimentation provenant de l'alimentation électrique 20.

Le signal provenant de la clé est démodulé par le modulateur-démodulateur 19 et le microcontrôleur 21 vérifie que ce signal représente un nombre égal à l'un de ceux qui sont conservés par la mémoire 23.

Les signaux présentés dans la figure 3 correspondent au dispositif tel que présenté en regard des figures 1 et 2 avec des modulateurs-démodulateurs 7 et 19 fonctionnant par multiplication.

Dans la figure 3 sont représentés un signal binaire représentant un nombre aléatoire 38, un signal de tension de référence 39, un signal 40 correspondant à la modulation du signal 39 par le signal 38, un signal 41 de codage du signal 38 par le microcontrôleur 16, un signal 42 correspondant à la modulation du signal 39 par le signal 41. Ces signaux sont représentés sur des axes temporels dont les origines sont alignées verticalement.

Les signaux binaires varient entre zéro et un, tandis que les signaux de tension et les signaux modulés varient entre une tension basse V1 et la tension de référence V.

Le signal 38 correspond au signal émis par le micro-contrôleur 21 vers le modulateur-démodulateur 19. Le signal 39 correspond à la tension de référence émise par l'alimentation électrique 20. Le signal 40 correspond au signal émis par le modulateur-démodulateur 19 vers le modulateur-démodulateur 7. On comprend aisément que le signal 39 est le signal présent sur les connexions électriques 11 et 14 et que le signal 38 est le signal présent sur la connexion électrique 13, après démodulation du signal 40 par le modulateur-démodulateur 7. Le signal 41 correspond au signal émis par le circuit numérique 10 sur la connexion électrique 12. Le signal 42 correspond au signal émis par le modulateur-démodulateur 7 vers le modulateur-démodulateur 19. On comprend aisément que le signal 41 correspond au signal transmis par le modulateur-démodulateur 19 au micro-contrôleur 21. Le signal 40 prend la valeur basse V1 lorsque le signal 38 correspond à un signal logique de valeur 1 et la valeur de la tension de référence V lorsque le signal 38 correspond à un signal logique de valeur 0, la même correspondance existant entre les signaux 42 et 41.

Pour l'utilisation de modulateurs-démodulateurs 7 et 19 fonctionnant par addition, l'homme de l'art comprendra aisément les signaux échangés par les circuits électroniques du dispositif selon l'invention.

La figure 4 représente un deuxième mode de réalisation de la clé selon l'invention. On y retrouve tous les éléments de la figure 1 à l'exception du circuit numérique 10 et de ses connexions électriques.

Selon ce deuxième mode de réalisation, le circuit électronique 10 est remplacé par un circuit d'interface série-parallèle 42 et par une mémoire morte programmable 43, communément appelée PROM. La mémoire morte 43 conserve d'une part un numéro d'identification et sert d'autre part de table de conversion, c'est à dire que son bus d'adresse 44 est relié à la sortie parallèle 45 du circuit d'interface 42. Ce montage est connu sous le nom anglais de look-up table. La fonction mathématique est alors codée dans la table de conversion.

Le circuit d'interface série-parallèle 42 fonctionne ici dans les deux sens, en entrée en transformant le signal provenant du modulateur-démodulateur 7 en signal parallèle sur la sortie parallèle 45 et en sortie transformant le signal parallèle sortant sur le bus de données 46 de la mémoire 43 et entrant sur son bus d'entrée parallèle 47 en signal série qui est transmis au modulateur-démodulateur 7.

Dans la figure 5 est représenté un troisième mode de réalisation de la clé selon l'invention comportant tous les éléments de la figure 1 ainsi qu'un générateur de nombres aléatoires 48.

Selon ce mode de réalisation, la clé émet d'abord un nombre aléatoire vers la serrure qui code ce nombre grâce à une seconde fonction mathématique cablée ou mise en mémoire morte. Ce nombre étant codé est retourné vers la clé selon un fonctionnement similaire à celui présenté précédemment, en regard des figure 1, 2 et 3.

Il est à noter que le montage de la table de conversion présentée en regard de la figure 4 peut être utilisé pour remplacer le microcontrôleur 21 présenté en regard de la figure 2. Une telle table de conversion émet alors un signal binaire qui déclenche ou non l'embrayage électrique 25.

Il est à noter que l'invention ne limite pas le nombre de contacts électriques entre la clé et la serrure. Ainsi, les panetons 2 et 3 peuvent être isolés électriquement l'un de l'autre et servir chacun de contact électrique pour la commande d'un circuit démodulateur 7 et 19 sont éliminés, les trois connexions électriques entre les circuits 50 et 51 portant, l'une une tension de référence, l'autre une tension d'alimentation et la troisième les signaux échangés par ces circuits.

L'invention présente notamment un intérêt pour séparer des zones à accès réglementé dont les ouvertures sont munies d'une serrure selon l'invention d'un local dont l'accès est muni d'une serrure mécanique classique. De plus, il est possible avec le dispositif objet de la présente invention de mémoriser les accès et d'identifier les clés utilisées.

## Revendications

1. Dispositif de commande du pêne (49) d'une serrure du type comprenant une clé comportant une tige (1) électriquement conductrice et au moins un panneton (2, 3) et une serrure comportant un logement de clé (17), ladite clé étant adaptée à commander la rotation dudit logement de clé (17), ladite serrure comportant un circuit électronique (51) et un moyen de commande électrique (25) du pêne (49), comportant un circuit électronique (50) relié à des contacts électriques, ledit circuit électronique (50) incluant une mémoire (15), caractérisé en ce que :
les contacts de la clé comprennent la tige (1) électriquement conductrice ou un panneton (2, 3) de ladite tige et un second contact électrique (4) positionné en bout de la clé et isolé électriquement de ladite tige (1),
ledit circuit électronique (50) comporte un modulateur-démodulateur (7) connecté aux contacts électriques de la clé et un circuit numérique (10) connecté à ce modulateur-démodulateur (7) de telle manière que les signaux logiques émis par la serrure et par le circuit (10) modulent une tension d'alimentation du circuit (50),
ledit logement de clé (17) comporte des contacts électriques tournants (18, 52) correspondant aux contacts électriques de la clé et
le circuit électronique (51) de la serrure comprend un modulateur-démodulateur (19) relié à l'un des contacts électriques tournants (18), un microcontrôleur (21) ou un circuit d'interface série-parallèle (42) relié à un moyen de commande électrique (25) du pêne (49) et une mémoire (23), le microcontrôleur (21) étant agencé pour alimenter le moyen de commande électrique (25).

2. Dispositif selon la revendication 1,
caractérisé en ce que le logement de clé (17) et la clé comportent chacun deux contacts électriques.

3. Dispositif selon la revendication 1,
caractérisé en ce que le logement de clé (17) et la clé comportent chacun trois contacts électriques.

4. Dispositif selon l'une quelconque des revendications précédentes,
caractérisé en ce que le pêne (49) est relié mécaniquement au logement de clé (17) par un embrayage électrique (25) commandé par le circuit électronique (51).

5. Dispositif selon l'une des revendications 1 à 4,
caractérisé en ce que le pêne (49) est électrique et commandé par le circuit électronique (51).

6. Dispositif selon l'une des revendications précédentes,
caractérisé en ce que le moyen de codage (16) est un micro-contrôleur.

7. Dispositif selon l'une quelconque des revendications 1 à 4,
caractérisé en ce que le moyen de codage (16) est une table de conversion.

8. Dispositif selon l'une quelconque des revendications précédentes,
caractérisé en ce qu'il comporte un générateur de nombre aléatoire (22, 48).

9. Dispositif selon la revendication 8,
caractérisé en ce que le circuit électronique (50) comporte le générateur de nombre aléatoire (48) et en ce que la serrure comporte un deuxième moyen de codage des signaux reçus de la clé.

## Patentansprüche

1. Vorrichtung zur Betätigung des Riegels (49) eines Schlosses, mit einem Schlüssel, der einen elektrisch leitfähigen Schaft (1) und wenigstens einen Schlüsselbart (2, 3) aufweist, und mit einem Schloß, das eine Schlüsselaufnahme (17) aufweist, wobei der Schlüssel daran angepaßt ist, die Drehung der Schlüsselaufnahme (17) herbeizuführen, wobei das Schloß einen elektronischen Schaltkreis (51) und ein Mittel (25) zur elektrischen Betätigung des Riegels (49) aufweist, mit einem elektronischen Schaltkreis (50), der mit elektrischen Kontakten verbunden ist, wobei der elektronische Schaltkreis (50) einen Speicher (15) aufweist, **dadurch gekennzeichnet**, daß
die Kontakte des Schlüssels den elektrisch leitfähigen Schaft (1) oder einen Schlüsselbart (2, 3) des Schaftes und einen zweiten elektrischen Kontakt (4) aufweisen, der am Ende des Schlüssels angeordnet und gegen den Schaft (1) elektrisch isoliert ist,
der elektronische Schaltkreis (50) einen Modulator/Demodulator (7), der mit den elektrischen Kontakten des Schlüssels verbunden ist, und einen Digitalschaltkreis (10) aufweist, der mit diesem Modulator/Demodulator (7) derart verbunden ist, daß die logischen Signale, die durch das Schloß und durch den Schaltkreis (10) abgegeben werden, eine Speisespannung des Schaltkreises (50) modulieren,
die Schlüsselaufnahme (17) elektrische Drehkontakte (18, 52) entsprechend den elektrischen Kontakten des Schlüssels aufweist und
der elektronische Schaltkreis (51) des Schlosses einen Modulator/Demodulator (19), der mit einem der elektrischen Drehkontakte (18) verbunden ist, einen Mikrocontroller (21) oder einen Reihen-Parallel-Interface-Schaltkreis (42), der mit einem Mittel (25) zur elektrischen Betätigung des Riegels (49) verbunden ist, und einen Speicher (23) aufweist, wobei der Mikrocontroller (21) darauf eingerichtet ist, das Mittel (25) zur elektrischen Betätigung zu speisen.

2. Vorrichtung nach Anspruch 1, **dadurch gekennzeichnet**, daß die Schlüsselaufnahme (17) und der Schlüssel jeweils zwei elektrische Kontakte aufweisen.

3. Vorrichtung nach Anspruch 1, **dadurch gekennzeichnet,** daß die Schlüsselaufnahme (17) und der Schlüssel jeweils drei elektrische Kontakte aufweisen.

4. Vorrichtung nach einem der vorhergehenden Ansprüche, **dadurch gekennzeichnet,** daß der Riegel (49) durch eine von dem elektronischen Schaltkreis (51) gesteuerte, elektrische Kupplung (25) mechanisch mit der Schlüsselaufnahme (17) verbunden ist.

5. Vorrichtung nach einem der Ansprüche 1 bis 4, **dadurch gekennzeichnet,** daß der Riegel (49) elektrisch ist und durch den elektronischen Schaltkreis (51) gesteuert ist.

6. Vorrichtung nach einem der vorhergehenden Ansprüche, **dadurch gekennzeichnet**, daß das Codiermittel (16) ein Mikrocontroller ist.

7. Vorrichtung nach einem der Ansprüche 1 bis 4, **dadurch gekennzeichnet**, daß das Codiermittel (16) eine Umwandlungstabelle ist.

8. Vorrichtung nach einem der vorhergehenden Ansprüche, **dadurch gekennzeichnet,** daß sie einen Zufallszahlengenerator (22, 48) aufweist.

9. Vorrichtung nach Anspruch 8, **dadurch gekennzeichnet,** daß der elektronische Schaltkreis (50) den Zufallszahlengenerator (48) aufweist und daß das Schloß ein zweites Codiermittel für von dem Schlüssel empfangene Signale aufweist.

## Claims

1. Control device for the latch (49) of a lock of the type comprising a key having an electrically conductive stem (1) and at least one key web (2, 3) and a lock comprising a key housing (17), said key being adapted to control the rotation of said key housing (17), said lock comprising an electronic circuit (51) and an electrical control means (25) of the latch (49), comprising an electronic circuit (50) connected to electrical contacts, said electronic circuit (50) including a memory (15), characterised in that:
the contacts of the key comprise the electrically conductive stem (1) or a key web (2, 3) of said stem and a second electrical contact (4) positioned at the end of the key and electrically insulated from said stem (1),
said electronic circuit (50) comprises a modulator-demodulator (7) connected to the electrical contacts of the key and a numerical circuit (10) connected to this modulator-demodulator (7) in such a way that the logic signals emitted by the lock and by the circuit (10) modulate a supply voltage of the circuit (50),
said key housing (17) comprises turning electrical contacts (18, 52) corresponding to the electrical contacts of the key and
the electronic circuit (51) of the lock comprises a modulator-demodulator (19) connected to one of the turning electrical contacts (18), a micro-controller (21) or a series-parallel interface circuit (42) connected to an electrical control means (25) of the latch (49) and a memory (23), the micro-controller (21) being set up to supply the electrical control means (25).

2. Device according to claim 1,
characterised in that the key housing (17) and the key each comprise two electrical contacts.

3. Device according to claim 1,
characterised in that the key housing (17) and the key each comprise three electrical contacts.

4. Device according to any one of the preceding claims,
characterised in that the latch (49) is mechanically connected to the key housing (17) by an electrical clutch (25) controlled by the electronic circuit (51).

5. Device according to one of claims 1 to 4,
characterised in that the latch (49) is electrical and controlled by the electronic circuit (51).

6. Device according to any one of the preceding claims,
characterised in that the coding means (16) is a micro-controller.

7. Device according to any one of claims 1 to 4,
characterised in that the coding means (16) is a conversion table.

8. Device according to any one of the preceding claims,
characterised in that it comprises a random number generator (22, 48).

9. Device according to claim 8,
characterised in that the electronic circuit (50) comprises the random number generator (48), and in that the lock comprises a second coding means for the signals received from the key.
